# EUROPÄISCHE PATENTSCHRIFT

(11) **EP 0 102 446 B1**
(45) Veröffentlichungstag und Bekanntmachung des Hinweises auf die Patenterteilung: **24.06.1987**
(21) Anmeldenummer: 83103271.9
(22) Anmeldetag: 02.04.1983
(51) Int. Cl.: E04C 3/12

(54) **Vorrichtung zur Herstellung von auf Biegung beanspruchten Bauelementen aus Holz**
Device for the production of wooden components subjected to bending
Dispositif pour la fabrication de composants en bois soumis à un effort de flexion

(30) Priorität: 14.05.1982 DE 3218134
(43) Veröffentlichungstag der Anmeldung: 14.03.1984
(73) Patentinhaber: Hördener Holzwerk GmbH, D-7560 Gaggenau-Hörden (DE)
(72) Erfinder: Reppel, Werner, D-7560 Gaggenau (DE); Overlack, Claus, D-7562 Gernsbach (DE)
(74) Vertreter: Dipl.-Ing. Heiner Lichti Dipl.-Phys. Dr.rer.nat. Jost Lempert Dipl.-Ing. Hartmut Lasch

## Beschreibung

Die Erfindung betrifft eine Vorrichtung zur Herstellung von im Einbauzustand auf Biegung beanspruchten Bauelementen aus Holz, die aus wenigstens zwei miteinander verleimten Teilen bestehen, von denen zumindest ein Teil über seinen gesamten Querschnitt mit einer in seiner Längsrichtung wirkenden, ausschliesslich Druck- oder Zugspannungen erzeugenden linearen Kraft vorgespannt wird, bestehend aus einem die Teile des Bauelementes in Parallellage aufnehmenden Leim-Spannbett mit einander gegenüberliegenden Pressflächen, von denen wenigstens eine gegen das eine äussere Teil des Bauelementes unter Aufbringen der für das Verleimen erforderlichen Presskraft zustellbar ist.

Es ist bekannt (DE-DIN 1052 - Holzbauwerke - Ausgabe Oktober 1969, Tabelle 9), die Belastbarkeit von Holzprofilen durch Verformen derselben zu erhöhen. So kann beispielsweise ein Massivprofil, das als Biegeträger Verwendung finden soll, durch Vorbiegen in dem Belastungszustand entgegengesetzter Richtung unter eine gewisse Vorspannung gesetzt werden, die im Belastungszustand erst abgebaut werden muss, bevor die äussere Last zu einer Biegung in umgekehrter Richtung führt.

Dieses Prinzip ist auch schon im Leimbau, der in der Bautechnik zunehmend an Bedeutung gewinnt, angewendet worden (a.a.O. Abschnitt 10.8). SO sind beispielsweise Brettschichtbinder bekannt, bei denen die einzelnen Lamellen in der Belastung entgegengestzten Richtung vorgebogen und dann verleimt werden. Bei diesem Verfahren wird allerdings das Tragverhalten des gesamten Querschnitts kaum verändert, da die Summe der aufgebrachten Vorspannungen in den einzelnen Lamellen über dem Querschnitt gleich ist. Ein solchermassen hergestellter Träger hat lediglich eine Vorkrümmung (Überhöhung), die eine übermässige Durchbiegung verhindert.

Bei einem weiterhin aus dem Leimbau bekannten Verfahren (DE-Zeitschrift «bauen mit Holz» Heft 11, 1980, S. 670 bis 672, insbesondere S. 671, rechte Spalte) wird der Querschnitt des Trägers in beispielsweise drei Einzelteile aufgegliedert und es wird der mittlere Teil in der Belastung entgegengesetzten Richtung vorgebogen und anschliessend mit den beiden äusseren Teilen verleimt. Hierbei wird zwar ein inneres Moment, das dem später aus der äusseren Last entstehenden Moment entgegengesetzt ist, erzeugt, jedoch entstehen hier aufgrund des Herstellungsverfahrens Querkräfte, die im Verbundquerschnitt als Rückstellkräfte wirksam werden. Diese Rückstellkräfte sind der späteren Belastung gleichgerichtet und erhöhen daher die Schubspannungen im endgültigen Querschnitt. Die resultierende Spannung im Einbauzustand wird zwar in den äusseren Fasern gegenüber einem nicht vorgebogenen Querschnitt abgebaut, erreicht jedoch in den Grenzflächen, also den Leimflächen ein weiteres Spannungsmaximum.

Es ist weiterhin bekannt (US-A-2 039 398), mehrschichtige Holzträger, die aus einem Ober-, einem Mittel- und einem Untergurt bestehen, dadurch vorzuspannen, dass der Ober- und der Untergurt mit einander entgegengerichteten linearen Kräften belastet und während der Belastung miteinander verbunden werden. Damit werden dem Bauelement ausschliesslich Kräfte aufgeprägt, wie dies ähnlich bei Spannbeton mit Hilfe eingelegter Spannstähle geschieht. Im Gegensatz zum Spannbeton wird hier jedoch das Bauteil selbst in seinem ganzen Querschnitt unter Vorspannung gesetzt. Das hierbei erzielbare Moment ist besonders gross. Zugleich ist die Summe der aus der Vorspannung resultierenden inneren Spannungen gleich Null, so dass alle Spannungsreserven ausschliesslich der Tragfähigkeit des Profils zugute kommen. Durch die Vorspannung, d.h. durch das aufgeprägte Moment, stellt sich nach dem Verleimen eine Verformung ein, die der späterzu erwartenden Belastung des Bauelementes entgegengesetzt ist. Da zur Vorspannung ausschliesslich Längskräfte herangezogen werden, ist der Querschnitt nach dem Verleimen frei von Querkräften.

Der Erfindung liegt die Aufgabe zugrunde, eine Vorrichtung zur Herstellung solcher vorgespannter und verleimter Bauelemente aus Holz vorzuschlagen.

Zur Lösung dieser Aufgabe geht die Erfindung von einer bekannten Vorrichtung aus (EP-A-0 048 812) mit einem die Teile des Bauelementes in Parallellage aufnehmenden Leim-Spannbett mit einander gegenüberliegenden Pressflächen, von denen wenigstens eine gegen das eine äussere Teil des Bauelementes unter Aufbringen der für das Verleimen erforderlichen Presskraft zustellbar ist. Diese bekannte Vorrichtung dient der Höchfrequenzverleimung von mehrteiligem Profilholz und zeichnet sich erfindungsgemäss aus durch wenigstens eine an den freien Enden des vorzuspannenden Teiles angreifende, die lineare Druck- oder Zugkraft während des Verleimens erzeugende Spanneinrichtung.

Die vorzuspannenden Teile des Bauelementes werden - gegebenenfalls zusammen mit den weiteren Teilen oder aber vor diesen - in das Spannbett eingelegt und an ihren freien Enden an die Spanneinrichtung angeschlossen. Nach dem Leimauftrag, der ausserhalb des Spannbettes oder in diesem erfolgen kann, werden die Pressflächen gegen die äusseren Teile des Bauelementes zugestellt, bis die für die Verleimung erforderliche Presskraft zur Wirkung gebracht ist. Dabei bleibt die Spanneinrichtung in Wirkung. Nach dem Abbinden des Leims, was beispielsweise im Hochfrequenz-Verfahren beschleunigt werden kann, werden die Pressflächen gelöst und die Spanneinrichtung abgekoppelt. Das Bauelement verformt sich dann entsprechend der aufgeprägten Vorspannungen.

Eine bevorzugte Ausführungsform der Vorrichtung zeichnet sich aus durch zwei Vorspanneinrichtungen zum Aufbringen je einer Zug- und einer Druck-Vorspannung an verschiedenen Teilen des im Leim-Spannbett liegenden Bauelementes. Mit dieser Vorrichtung lassen sich also einander entgegengesetzte Vorspannungen in das Bauelement eintragen, die zu einer grösstmöglichen Tragfähigkeit führen.

Weitere Einzelheiten und Vorteile der Erfindung ergeben sich aus der nachfolgenden Beschreibung einer in der Zeichnung dargestellten bevorzugten Ausführungsform der Vorrichtung. In der Zeichnung zeigen:
Figur 1 einen Querschnitt durch die Vorrichtung;
Figur 2 eine Seitenansicht hierzu im Bereich eines Endes der Vorrichtung mit einer Spanneinrichtung;
Figur 3 einen Querschnitt im Bereich einer Hochfrequenz-Einrichtung;
Figur 4 eine der Figur 2 ähnliche Ansicht einer anderen Ausführungsform der Spanneinrichtung.

Bei dem in der Zeichnung dargestellten Ausführungsbeispiel soll ein I-Profil 1 vorgespannt und verleimt werden. Die dieses Profil 1 bildenden Stäbe bestehen aus dem Steg 2 an dessen Längsseiten anschliessenden Gurten 3.

Die Vorrichtung, die als reine Leimvorrichtung aus der EP-A-0 048 812 bekannt ist, weist zunächst eine Fördereinrichtung in Form eines Wagens 8 auf, der mittels Rollen 6, 7 auf Schienen 4, 5 verfahrbar ist und als Leim-Spannbett dient. Hierbei ist wenigstens eine Rolle 7 als Führungsrolle, beispielsweise mit doppeltem Spurkranz ausgebildet, um den Wagen 8 möglichst spielfrei zu führen. Statt dessen können natürlich auch Bordrollen vorgesehen sein. Der Wagen 8 besitzt einen Boden 9 und einander gegenüberliegende Seitenwangen 10, 11, zwischen denen die Stäbe des Profils 1 aufgenommen werden. Auf dem Boden 9 des Wagens 8 befindet sich eine Unterlage 12 in Form einer der unteren Profilkontur angepassten Schablone. Eine der Seitenwangen - beim gezeigten Ausführungsbeispiel die Seitenwange 11 - weist eine Presseinrichtung auf, die in der Zeichnung durch eine Pressfläche 13 und einen Richtungspfeil 14 schematisch angedeutet ist. Die Presseinrichtung wirkt von der Seite her auf den linken Gurt 3 des Profils 1, während die andere Seitenwange - gegebenenfalls unter Zwischenlage eines Holzbrettes oder dgl. als Widerlager für den anderen Gurt 3 dient.

Die Vorrichtung weist ferner eine ortsfeste Drückeinrichtung 15 auf, die aus mehreren mit Abstand hintereinander angeordneten, galgenförmigen Trägern 16 besteht, an deren Balken je ein mit dem Richtungspfeil 17 schematisch angedeuteter vertikaler Druckzylinder angeordnet ist. Die Druckzylinder wirken über ein oder mehr Druckstücke 18 auf die Oberseite des Stegs 2 und der Gurte 3, so dass diese unter gleicher Andrückkraft stehen. Auch das Druckstück 18 kann als Schablone entsprechend der oberen Profilkontur ausgebildet sein. Innerhalb der Drückeinrichtung 15 werden der Steg 2 und die Gurte 3 mittels der Druckzylinder 17 gegen die Unterlage 12 gepresst und dabei sowohl gerichtet als auch gegeneinander ausgerichtet.

Am Ende des Wagens 8, vorzugsweise an beiden Enden, ist eine Spanneinrichtung 27 (Figur 2) angeordnet, die an dem Spannbett, also an dem Wagen 8, z.B. an den Seitenwangen 10, 11 oder auch am Boden 9 befestigt ist. Die in Figur 2 dargestellte Spanneinrichtung 27 dient zum Eintragen einer Zug-Vorspannung. Sie weist zu diesem Zweck ein Nagelblech 28 oder dgl. auf, das an dem vorzuspannenden Teil - hier einer der Gurte 3 des Profils 1 - angreift. Das Nagelblech 28 sitzt gelenkig an einem Arm 29 eines Winkelhebels 30, dessen anderer Arm 31 von einem die Vorspannung aufbringenden Gewicht 32 belastet ist. Der Winkelhebel 30 ist an einem Bock 33 schwenkbar gelagert. Am anderen Ende des Wagens 8 ist entweder eine gleichartige Zug-Spanneinrichtung 27 angeordnet oder aber wird der Gurt 3 dort lediglich gehalten.

Beim gezeigten Ausführungsbeispiel wird der andere Gurt 3 des Profils unter eine Druck-Vorspannung gesetzt. Zu diesem Zweck dient die in Figur 4 gezeigte Spanneinrichtung 27, die sich von der gemäss Figur 2 nur dadurch unterscheidet, dass das Nagelblech durch eine Druckplatte 34 ersetzt ist. Am anderen Ende des Spannbettes kann eine gleichartige Spanneinrichtung oder auch nur ein einfaches Widerlager angeordnet sein.

In beiden Darstellungen gemäss Figur 2 und 4 sind das Leim-Spannbett 8 und die Spanneinrichtung 27 nur schematisch mit den Teilen 35 und 36 angedeutet. Sein Aufbau entspricht jedoch dem der Figur 1. Statt der Spanneinrichtung 27 gemäss zeichnerischer Wiedergabe, können auch Hydraulikzylinder vorgesehen sein, die entweder drükkend oder ziehend an den Gurten 3 des Profils 1 angreifen.

Die Teile 2, 3 des Profils werden nach dem Beleimen in der in Figur 1 gezeigten Weise in das Leim-Spannbett eingelegt und die Spanneinrichtung 27 mittels der Nagelbleche 28 bzw. über die Druckplatten 34 an die Gurte 3 angeschlossen und die Last 32 zur Wirkung gebracht. Zugleich oder nachher wird die Druckeinrichtung 15 in Tätigkeit gesetzt, so dass die Teile 2, 3 des Profils in vertikaler Richtung ausgerichtet werden und nicht mehr ausweichen können. Danach wird die Presseinrichtung 13, 14 in Betrieb gesetzt und das Profil 1 seitlich verspannt, wobei die Spannkraft etwa das Dreifache der Druckkraft beträgt. Danach werden die Druckzylinder 17 in ihre Ausgangslage gefahren, der Wagen also von der Drückeinrichtung 16 freigegeben, so dass er zu einer in Figur 3 wiedergegebenen Hochfrequenz-Einrichtung verfahren werden kann.

Die HF-Einrichtung 19 weist zwei obere Elektroden 20 als Heisselektroden und zwei untere Elektroden 21 als Kaltelektroden auf, zwischen denen das Profil 1 mittels des Wagens 8 hindurchbewegt wird. Vorzugsweise stehen die Elektroden in vertikaler und horizontaler Richtung unter einer Federkraft, so dass in Verbindung mit geeigneten Distanzhaltern ein stets gleichbleibender Abstand zur Leimfuge 24 (s. Figur 3) gewährleistet ist. Der gleichmässige Andruck kann in einfacher Weise dadurch gewährleistet werden, dass die Elektroden 20 über ein Gelenk 25 an einem Halter 26 sitzen, der seinerseits unter Wirkung einer senkrecht angeordneten Feder steht. Damit kann zugleich die Lage der Elektroden 20, 21 an unterschiedliche Profilnormen angepasst werden.

## Patentansprüche

1. Vorrichtung zur Herstellung von im Einbauzustand auf Biegung beanspruchten Bauelementen (1) aus Holz, die aus wenigstens zwei miteinander verleimten Teilen (2, 3) bestehen, von denen zumindest ein Teil über seinen gesamten Querschnitt mit einer in seiner Längsrichtung wirkenden, ausschliesslich Druck- oder Zugspannungen erzeugenden linearen Kraft vorgespannt wird, bestehend aus einem die Teile (2, 3) des Bauelementes (1) in Parallellage aufnehmenden Leim-Spannbett (8) mit einander gegenüberliegenden Pressflächen (10, 11 bzw. 13), von denen wenigstens eine (13) gegen das eine äussere Teil (3) des Bauelementes (1) unter Aufbringen der für das Verleimen erforderlichen Presskraft (P) zustellbar ist, dadurch gekennzeichnet, dass wenigstens eine an den freien Enden des vorzuspannenden Teils (3) angreifende, die lineare Druck- oder Zugkraft während des Verleimens erzeugende Spanneinrichtung (27) vorgesehen ist.

2. Vorrichtung nach Anspruch 1, dadurch gekennzeichnet, dass zwei Spanneinrichtungen (27) zum Aufbringen je einer Zug- und einer Druck-Vorspannung an verschiedenen Teilen (2, 3) des im Leim-Spannbett (8) liegenden Bauelementes (1) vorgesehen sind.

## Claims

1. Apparatus for producing wooden construction elements (1), which are bending-stressed in the installed state and comprising at least two glued together parts (2, 3), whereof at least one part is prestressed over its entire cross-section with a linear force acting in its longitudinal direction and exclusively producing compressive or tensile stresses, comprising a glue-stressing bed (8) receiving parts (2, 3) of construction element (1) in parallel position and having facing pressing faces (10, 11 or 13), whereof at least one (13) whilst applying the pressure (P) necessary for gluing, characterized in that at least one stressing device (27) is provided acting on the free ends of the part (3) to be prestressed and producing the linear compressive or tensile force during gluing.

2. Apparatus according to claim 1, characterized in that two stressing devices (27) are provided for in each case applying a tensile and compressive prestress to different parts (2, 3) of the construction element (1) located in the glue-stressing bed (8).

## Revendications

1. Dispositif pour la fabrication d'éléments constructifs (1) en bois, sollicités en flexion à l'état de montage et qui est constitué d'au moins 2 parties (2, 3) collées l'une à l'autre dont au moins une partie est précontrainte sur toute sa section par une force linéaire créant exclusivement des tensions de compression ou de traction et agissant dans sa direction longitudinale, constitué un banc de collage (8) sous pression recevant les pièces (2, 3) de l'élément constructif (1) disposé parallèlement entre eux et ayant des surfaces de compression opposées l'une à l'autre (10, 11, 13), dont au moins l'une (13) peut être approchée de la pièce extérieure (3) de l'élément constructif (1) en appliquant la force de compression (P) nécessaire pour le collage, caractérisé en ce qu'il est prévu au moins un dispositif de contrainte (27) créant la force linéaire de compression ou de traction pendant le collage, en agissant sur l'extrémité libre de la pièce à précontraindre (3).

2. Dispositif selon la revendication 1, caractérisé en ce que deux dispositifs de précontrainte (27) sont prévus pour appliquer chacun une précontrainte de traction et de compression sur des différentes pièces (2, 3) de l'élément constructif (1) disposé dans le banc de collage (8) sous pression.
